# EUROPÄISCHE PATENTSCHRIFT

(11) **EP 2 558 650 B1**
(45) Veröffentlichungstag und Bekanntmachung des Hinweises auf die Patenterteilung: **24.08.2016**
(21) Anmeldenummer: 11702938.9
(22) Anmeldetag: 03.02.2011
(51) Int. Cl.: E02D 13/04, E02D 27/42, E02D 27/52

(54) **OFFSHORE GRÜNDUNG**
OFF SHORE FOUNDATION
FONDATION OFF SHORE

(30) Priorität: 16.04.2010 DE 102010015533
(43) Veröffentlichungstag der Anmeldung: 20.02.2013
(73) Patentinhaber: Voith Patent GmbH, 89522 Heidenheim (DE)
(72) Erfinder: MAIER, Wolfgang, 89564 Nattheim (DE)
(74) Vertreter: Dr. Weitzel & Partner
(86) Internationale Anmeldenummer: PCT/EP2011/000482
(87) Internationale Veröffentlichungsnummer: WO 2011/128006

(56) Entgegenhaltungen:
- GB-A- 1 492 562
- GB-A- 2 467 842
- JP-A- 61 046 791
- US-A- 2 895 301

## Beschreibung

Die Erfindung betrifft ein Verankerungselement für eine wasserbauliche Anlage, insbesondere einen Mooring-Block oder ein Schwerkraftfundament für eine Offshore-Energieerzeugungsanlage oder eine Zentrier- und Führungshilfe für eine Monopile-Gründung und eine Bohrung am Gewässergrund.

Zur Ausbildung eines permanenten Ankerpunkts am Gewässergrund wird typischerweise ein Gewicht versenkt, von welchem eine Verbindungskette zu einer Ankerboje geführt wird. Hierzu wird beispielhaft auf die US 2008/0112759 A1 verwiesen. Aus dieser Schrift gehen auf den Gewässergrund abgelegte Gitterkörbe hervor, die mit Gesteinsbrocken gefüllt werden. Als Alternative besteht die Möglichkeit, Mooring-Blöcke in Form standardisierter Betonteile auszubilden. Dabei muss ein Mooring-Block ein hohes Gewicht aufweisen, um als sicherer Ankerpunkt dienen zu können. Zur Ausbildung von Verankerungselementen für Offshore-Anlagen führt dies zur Notwendigkeit, spezielle Installationsschiffe mit einer hinreichenden Krankapazität einsetzen zu müssen, um schwergewichtige Verankerungselemente sicher platzieren zu können.

Zur Verbesserung der Standfähigkeit von Mooring-Blöcken wurde durch die JP 61046791 A die Verwendung bodenseitiger, sich in den Boden des Gewässergrunds eingrabender Spitzen an einem Mooring-Block vorgeschlagen. Dieser Ansatz setzt ein relativ weiches Sediment am Gewässergrund voraus. Eine Ablage eines solchen Mooring-Blocks auf felsigem Untergrund kann zu einer reduzierten Ankerwirkung führen. Daher wird zur Bereitstellung hinreichender Sicherheitsreserven meist das Gewicht derartiger Verankerungselemente erhöht, was jedoch die Installationsarbeiten erschwert.

Eine entsprechende Problematik ergibt sich für Schwerkraftgründungen von Offshore-Energieerzeugungsanlagen. Für die Errichtung von Windkraftanlagen an einem Meeresstandort wird beispielhaft auf die DE 10 2005 006 988 A1 verwiesen. Des Weiteren sind entsprechende, durch die Eigenschwere gesicherte Fundamente für vollständig tauchende Anlagen zur Energiegewinnung aus Gezeiten bekannt. Auch in diesem Fall führt ein steiniger Untergrund zu besonders schweren Fundamentelementen, um ein Verschieben der Anlage durch Wellen- und Strömungskräfte sicher ausschließen zu können.

Wird zur Anlagengründung bei einem felsigen Gewässergrund als Alternative zu einer Schwerkraftfundamentierung eine Pfahlgründung (Monopile) verwendet, dienen Verankerungselemente zur Zentrierung der für die Pfahlgründung auszuführenden Bohrung sowie zur Sicherung des unmittelbaren Fußbereichs der Gründung - hierzu wird auf die EP 1 988 219 A1 verwiesen. Auch für diese Anwendung werden schwere Verankerungselemente auf dem Gewässergrund abgelegt. Ferner offenbart GB 1 492 562 A eine Pfahlgründung für eine Ölplattform, für die ein Fundamentelement zunächst auf den Gewässergrund abgesetzt und dann durch das Einpressen von Pfählen, die aus dem Fundamentelement ausfahren, gesichert wird. Das Ausfahren der Pfähle erfolgt mittels einer rückseitige Druckbeaufschlagung durch das Einpumpen von Meerwasser in einen abgedichteten Aufnahmeraum für die Pfähle. Nach dem Ausfahren wird der Aufnahmeraum mit Sand verfüllt.

Der Erfindung liegt die Aufgabe zugrunde, ein Verankerungselement für eine wasserbauliche Anlage anzugeben, das durch seine Eigenschwere auf dem Gewässergrund lastet, wobei das verwendete Ballastgewicht im Verhältnis zu den Grenzlasten für die Schubsicherung gering ist, sodass eine Installation mit einem vereinfachten Schiffsfahrzeug möglich wird. Dabei soll das Verankerungselement insbesondere für steinige und felsige Untergründe geeignet sein und sich durch eine hohe Standzeit sowie durch konstruktive und fertigungstechnische Einfachheit auszeichnen.

Die der Erfindung zugrunde liegende Aufgabe wird durch die Merkmale des unabhängigen Anspruchs gelöst. Vorteilhafte Ausgestaltungen ergeben sich aus den Unteransprüchen.

Zur Verbesserung bekannter Verankerungselemente, die ein Belastgewicht zur Sicherung ausnutzen, haben die Erfinder erkannt, dass in Seitenführungen im Verankerungselement beweglich angeordnete Schubsicherungselemente, die sich nach dem Absetzen auf dem Gewässergrund in den Unebenheiten des Untergrunds verkeilen, die Belastbarkeit des Verankerungselements gegenüber Querkräften wesentlich erhöhen. Die hierfür verwendeten Schubsicherungselemente bewegen sich dabei lediglich aufgrund ihres Eigengewichts. Demnach übertragen die Seitenführungen Querkräfte, belassen jedem einzelnem der Schubsicherungselemente jedoch einen translatorischen Freiheitsgrad, sodass die Schubsicherungselemente ohne eine zusätzliche Aktorik bis zum Kontakt mit dem Gewässergrund ausfahren können.

Jedes der Schubsicherungselemente wird bei Ablage des Verankerungselements auf dem Gewässergrund eine bestimmte Gleichgewichtsstellung einnehmen. Hohe Lasten auf das Verankerungselement, insbesondere Querkräfte, können zur Bewegung des gesamten Verankerungselements führen, ohne dass die einzelnen Auflagepunkte der Schubsicherungselemente auf dem Gewässergrund wesentlich verändert werden, d.h. das Verankerungselement krallt sich gleichsam mit den frei beweglich ausfahrbaren Schubsicherungselementen im Relief des Untergrunds fest.

Im einfachsten Fall sind die Schubsicherungselemente formschlüssig zu Ausnehmungen im Körper des Verankerungselements angelegt, sodass die Wandungen der Ausnehmungen die Seitenführungen für die Schubsicherungselemente darstellen. Für eine bevorzugte Gestaltung sind die Ausnehmungen als Durchgangsöffnungen im Verankerungselement ausgebildet, sodass die Schubsicherungselemente von oben in die Durchgangsöffnungen eingeführt werden können und eine geeignete Herausfallsicherung, beispielsweise in Form eines flanschförmig aufgeweiteten Querschnitts im Kopfbereich, umfassen. Beim Absenken des Verankerungselements werden die Schubsicherungselemente dann durch die Herausfallsicherungen gehalten und stehen zugleich über dem Bodenbereich des Verankerungselements hinaus. Bei Grundberührung lasten die Schubsicherungselemente dann mit ihrem Eigengewicht auf dem Gewässergrund und fahren so weit ein bis das gesamte Verankerungselement seine jeweilige Gleichgewichtsposition erreicht.

Für eine vorteilhafte Gestaltung werden die Seitenführungen im Kontaktbereich zu den Schubsicherungselementen in Form seewasserfester Gleitlager ausgebildet. Hierzu werden die Seitenführungen selbst und/oder die mit den Seitenführungen in Kontakt tretenden Teile der Schubsicherungselemente mit einem geeigneten Gleitlagermaterial belegt. Hierfür kommen insbesondere die aus der Anwendung für Stevenrohre bekannten Materialkombinationen in Frage. Als besonders dauerhaft hat sich eine Hart-Weich-Paarung erwiesen. Das heißt, eine der Kontaktflächen wird mit einem hochbelastbaren Polymer, beispielsweise Orkot®, belegt, während die Gegenlauffläche aus einem harten Material, etwa aus Edelstahl, besteht. Durch solchermaßen ausgebildete Schubsicherungselemente kann der wesentliche Teil des Verankerungselements sowie der Schubsicherungselemente aus einem Betonwerkstoff hergestellt werden. Dabei kommt insbesondere aus Festigkeitsgründen Faserbeton in Frage. Durch die voranstehend genannte Maßnahme wird ein direktes, wechselseitiges Abgleiten der Betonkomponenten vermieden. So kann die Wandung der Aufnahmen im Verankerungselement mit dem genannten Gleitlagermaterial belegt werden, während die Schubsicherungselemente in Form von Stahlrohren ausgebildet sind, die zur Erhöhung des Eigengewichts mit Beton ausgossen werden.

Für eine alternative Gestaltung werden die Seitenführungen für die Schubsicherungselemente in Form beabstandeter Platten, beispielsweise aus Stahl, mit Durchgangsöffnungen angelegt, durch die Schubsicherungselemente geführt sind. Besonders vorteilhaft werden die Schubsicherungselemente mit unterschiedlichen Querschnitten versehen, die so an die Dimensionierung der Durchgangsöffnungen angepasst sind, dass die Schubsicherungselemente gegen ein Herausfallen gesichert werden.

Für eine weitere Ausgestaltungsalternative liegen die Schubsicherungselemente unmittelbar benachbart zueinander und weisen formschlüssige Kontaktflächen auf, die zur Realisierung der Seitenführungen dienen und ein wechselseitiges Abgleiten jeweils benachbarter Schubsicherungselemente in die zur freien Bewegung vorgesehene Translationsrichtung ermöglichen. Für eine solche Gestaltung ist es insbesondere denkbar, die Schubsicherungselemente als übereinstimmend dimensionierte Quader auszubilden, die von einem rahmenförmigen Element umrandet sind, das die Schubsicherungselemente seitlich gegeneinander führt. Ergänzt wird die Anordnung durch eine Herausfallsicherung.

Das erfindungsgemäße Verankerungselement kann für eine erste Ausgestaltung bei der Ablage auf einem Gewässergrund auf wenigstens drei Schubsicherungselementen stehen. Die übrigen Elemente sind frei beweglich, das heißt sie sind nicht bis zu einem Endanschlag geführt und nehmen somit nicht das Gewicht des Verankerungselements auf. Allerdings pressen sie aufgrund ihrer Eigenschwere auf einen zugeordneten Kontaktpunkt am Gewässergrund und nehmen über die jeweilige Seitenführung die auf das Verankerungselement wirkenden Querkräfte auf.

Alternativ besteht die Möglichkeit, das Verankerungselement an einem weiteren separaten Bauteil abzustützen. Im einfachsten Fall ist dies der Last aufnehmende Rahmen des Verankerungselements selbst. Für eine Weitergestaltung werden die Vertikallasten an Auflagepunkten abgefangen, an denen Hebevorrichtungen zur Nivellierung des Verankerungselements vorgesehen sind. Eine solche Ausgestaltung kann insbesondere zur Realisierung eines Schwerkraftfundaments mit einem erfindungsgemäßen Verankerungselement zur Gründung einer Offshore-Energieerzeugungsanlage dienen. Entsprechend kann eine Zentrier- und Führungshilfe zur Sicherung einer Bohrung am Gewässergrund oder zur Erstellung einer Monopile-Gründung mittels eines erfindungsgemäßen Verankerungselements realisiert werden.

Nachfolgend wird die Erfindung anhand von Ausführungsbeispielen im Zusammenhang mit Figurendarstellungen genauer erläutert, in denen im Einzelnen Folgendes dargestellt ist:
- Figuren 1a und 1b: zeigen als Querschnittansicht ein erfindungsgemäßes Verankerungselement vor und nach dem Absetzen auf dem Gewässergrund.
- Figuren 2a und 2b: zeigen eine Ausgestaltungsvariante eines erfindungsgemäßen Verankerungselements in einer den Figuren 1a und 1b entsprechenden Darstellung.
- Figuren 3a und 3b: zeigen ein weiteres, alternativ gestaltetes Verankerungselement im Querschnitt vor und nach dem Absetzen.
- Figur 4: zeigt ein Schwerkraftfundament für eine Offshore-Energieerzeugungsanlage mit einem erfindungsgemäßen Verankerungselement in Teilschnittansicht.
- Figur 5: zeigt eine Zentrier- und Führungshilfe für eine Monopile-Gründung mit einem erfindungsgemäßen Verankerungselement in Querschnittansicht.

Figur 1a zeigt in Querschnittansicht ein erfindungsgemäßes Verankerungselement 1, das als Ballastgewicht 2 einen quaderförmigen Betonblock 11 umfasst. Dargestellt ist das Absenken an einer Kette 10, die an den seitlichen Befestigungselementen 9.1, 9.2 gehaltert ist. Ein solchermaßen gestaltetes Verankerungselement dient bevorzugt als Mooring-Block.

Im Betonblock 11, der bevorzugt zur Aufnahme hoher Lasten aus Faserbeton ausgebildet ist, sind Ausnehmungen 4.1 - 4.11 zur Aufnahme von Schubsicherungselementen 3.1 - 3.11 angelegt. Die Ausnehmungen 4.1 - 4.11 sind bevorzugt matrixförmig angeordnet und für die vorliegende Ausgestaltung in Form von Durchgangsöffnungen, die von der Oberseite 38 des Betonblocks bis zum Bodenbereich 39 reichen, angelegt. Dabei verlaufen die Längsachsen der Ausnehmungen 4.1 - 4.11 im Wesentlichen vertikal zu dem als Standfläche vorgesehenen Bodenbereich 39. Alternativ ist ein gewisser Anstellwinkel denkbar, der jedoch so steil und bevorzugt < 45° und besonders bevorzugt < 20° gewählt wird, sodass die Schubsicherungselemente 3.1 - 3.11 die Reibungskräfte in den Seitenführungen überwinden und aufgrund ihres Eigengewichts bei der für die Absenkung vorgesehenen Orientierung aus den Ausnehmungen 4.1 - 4.11 ausfahren.

Die Schubsicherungselemente 3.1 - 3.11 sind vorliegend zylinderförmig angelegt und laufen spitz zu. Ferner weisen sie im Kopfbereich einen Anschlag 7 auf, der in Form eines gegenüber dem Querschnitt der Ausnehmungen 4.1 - 4.11 überdimensionierten Kragens angelegt ist und eine Herausfallsicherung bildet.

Als Seitenführungen 5 für die Schubsicherungselemente 3.1- 3.11 dienen jeweils die Wandungen der Ausnehmungen 4.1 - 4.11, die formschlüssig zur Mantelfläche der Schubsicherungselemente 3.1 - 3.11 angelegt sind.

Zusätzlich sind die Wandungen 12 bevorzugt mit einem Gleitlagermaterial 6 belegt. Dies ist exemplarisch anhand der Ausnehmungen 4.1 für das Schubsicherungselement 3.1 dargestellt. Das Gleitlagermaterial 6 dient dazu, die Reibungskräfte zwischen der Seitenführung 5 und dem Schubsicherungselement 3.1 - 3.11 so weit zu verringern, dass das Eigengewicht der Schubsicherungselemente 3.1 - 3.11 zum Ausfahren aus der Ausnehmung 4.1 - 4.11 ausreicht. Außerdem soll bei einer ständigen Bewegung des Verankerungselements 1 unter wechselnden Anströmungsbedingungen oder aufgrund von Wellenbewegungen der Abrieb am Schubsicherungselement 3.1 - 3.11 beziehungsweise an den Wandungen 12 der Ausnehmungen 4.1 - 4.11 verringert werden.

Figur 1b zeigt die Situation nach der Ablage des Verankerungselements 1 auf dem Gewässergrund 8. Dabei ruht der Betonblock 11 an den Auflagepunkten 37.1, 37.2 auf dem Gewässergrund 8. Im Allgemeinen werden wenigstens drei Auflagepunkte vorliegen, was in der schematisch vereinfachten Querschnittansicht nicht dargestellt ist.

Für das vorliegende Ausführungsbeispiel stützt sich das Verankerungselement 1 nicht unmittelbar an den Schubsicherungselementen 3.1 - 3.11 ab. Diese stehen jedoch entweder im Kontakt mit dem Gewässergrund 8 oder befinden sich in einer Endlagestellung und werden durch die Herausfallsicherung gehalten. Der letztgenannte Fall trifft für das Schubsicherungselement 3.6 zu. Die weiteren Schubsicherungselemente 3.1 - 3.5, 3.8 - 3.11 lasten mit ihrem Eigengewicht auf dem Gewässergrund 8 und nehmen eine individuelle Stellung in Abhängigkeit des Abstands zwischen dem Bodenbereich 29 des Betonblocks 11 und dem Gewässergrund 8 ein. Damit folgen sie dem Profilverlauf des Gewässergrunds 8 und greifen in Eintiefungen ein, sodass die auf das Verankerungselement 1 wirkenden Kräfte nicht zu einer Verschiebung der Kontaktpunkte führen. Es ist lediglich möglich, dass der Betonblock 11 bei großen Schubkräften eine Nickbewegung ausführt, die zu einer gewissen Bewegung der Schubsicherungselemente 3.1 - 3.11 entlang der zugeordneten Seitenführungen 5 führt, ohne dass der Anlagekontakt der Schubsicherungselemente 3.1 - 3.11 am Gewässergrund 8 selbst verloren geht.

Die Figuren 2a und 2b zeigen eine Ausgestaltungsalternative des Verankerungselements 1 in Querschnittansicht vor und nach dem Absetzen auf dem Gewässergrund 8. Die schematisch dargestellten Schubsicherungselemente 3.1 - 3.7 werden zur Ausbildung der Seitenführung 5 in Durchgangsöffnungen in einer ersten Führungsplatte 13 und einer zweiten Führungsplatte 15, die parallel zueinander beabstandet sind, gehalten. Die erste Führungsplatte 13 und die zweite Führungsplatte 15 sind seitlich in den Betonblöcken 11.1, 11.2 eingegossen, die den wesentlichen Teil des Belastgewichts 2 bilden. Abgedeckt wird die Anordnung durch eine Deckplatte 20, die in Entsprechung zur ersten Führungsplatte 13 und zur zweiten Führungsplatte 15 aus einem korrosionsbeständigen, hinreichend festen Werkstoff ausgebildet ist. Beispielsweise können diese Komponenten als Stahlplatten oder als Bauteile aus Faserbeton angelegt sein.

Für das Schubsicherungselement 3.1 ist exemplarisch eine untere Durchgangsöffnung 14 in der ersten Führungsplatte 13 und eine hierzu fluchtende obere Durchgangsöffnung 16 in der zweiten Führungsplatte 15 angelegt. Hierdurch wird das Schubsicherungselement 3.1 in einem steilen Winkel bevorzugt <20° und besonders bevorzugt im Wesentlichen senkrecht zur Absetzrichtung seitlich geführt. Dabei greift der schmäler angelegte untere Zylinderquerschnitt 17 der Schubsicherungselemente 3.1 - 3.11 durch die untere Durchgangsöffnung 14. Diese ist jedoch zu schmal für den aufgeweiteten, oberen Zylinderabschnitt 18, wodurch eine Herausfallsicherung 36 realisiert wird. Der obere Zylinderabschnitt 18 passt durch die weiter angelegte, obere Durchgangsöffnung 16 und reicht für die in Figur 2a dargestellte voll ausgefahrene Ruhestellung der Schubsicherungselemente 3.1 - 3.11 über die zweite Führungsplatte 15 hinaus. Der einen Kopf 19 bildende überstehende Teil ist gerundet angelegt, sodass bei einem vollen Einfahren der Schubsicherungselemente 3.1 - 3.11 ein schonendes Abgleiten des Kopfs 19 an der Innenseite der darüber liegenden Deckplatte 20 gewährleistet ist.

Figur 2b zeigt die Situation des auf den Gewässergrund 8 abgesetzten Verankerungselements 1 aus Figur 2a. Ersichtlich ist, dass die Schubsicherungselemente 3.1 und 3.6 die Vertikallasten des Verankerungselements 1 aufnehmen. Gezeigt sind die zugeordneten Auflagepunkte 37.1, 37.2. Ein für den sicheren Stand notwendiger dritter Auflagepunkt ist in der vereinfachten Querschnittansicht nicht dargestellt. Die Last aufnehmenden Schubsicherungselemente 3.1 und 3.6 liegen dann jeweils im Bereich ihres Kopfes 19 innenseitig an der Deckplatte 20 an. Seitliche Kräfte werden an der unteren Durchgangsöffnung 14 in der ersten Führungsplatte 13 und der oberen Durchgangsöffnung 16 in der zweite Führungsplatte 15 eingeleitet. Im dargestellten Fall lasten die weiteren Schubsicherungselemente 3.2, 3.3, 3.5, 3.7 mit ihrem Eigengewicht auf dem Gewässergrund 8 und vermitteln über die jeweiligen Seitenführungen 5 im Falle einer Querbewegung des Verankerungselements 1 rückhaltende Kräfte.

Figuren 3a und 3b skizzieren ein weiteres Ausführungsbeispiel der Erfindung. Dabei bilden die Betonblöcke 11.1, 11.2 und die Deckplatte 20 einen Teil eines nach oben hin geschlossenen Rahmens 40 für die passgenauen Schubsicherungselemente 3.1 - 3.6. Diese sind so angelegt, dass jedes einzelne Schubsicherungselement 3.1 - 3.6. eine Anlagefläche 21.1, 21.2, 21.3 zu einem benachbarten Element aufweist, die ein formschlüssiges Abgleiten in die für das Ausfahren vorgesehene Richtung, vorliegend die Vertikale, ermöglicht. Für die dargestellte Ausführung sind die Schubsicherungselemente 3.1 - 3.6 als quaderförmige Betonblöcke gewählt. Diese können zur Abriebsicherung mit einem Gleitlagermaterial belegt sein, was jedoch in der Figurenskizze nicht dargestellt ist.

Die einzelnen, zunächst mittels einer Herausfallsicherung 36 an der Deckplatte 20 gehalterten Schubsicherungselemente 3.1 - 3.6 fahren bei Bodenberührung nach dem Absetzen des Verankerungselements 1 auf dem Gewässergrund 8 in Abhängigkeit der an Ort und Stelle vorliegenden Unebenheiten ein. Ersichtlich ist, dass die Schubsicherungselemente 3.1 und 3.5 unmittelbar bis zur Deckplatte 20 geführt werden und als Folge das Verankerungselement 1 tragend abstützen. Die übrigen Schubsicherungselemente 3.2 - 3.4 und 3.6 befinden sich in einer Zwischenstellung, wobei jedes einzelne mit seinem Eigengewicht auf dem Gewässergrund 8 lastet und die hierfür notwendige Relativstellung zu den jeweils benachbarten Schubsicherungselementen 3.1 - 3.6 durch ein Abgleiten entlang der Anlagenflächen 21.1 - 21.3 bewirkt wird. Hierdurch steht die an den Gewässergrund 8 angepasste Topologie der Grundberührungspunkte der Schubsicherungselemente 3.1 - 3.6 mit der Schubkräften auf das Verankerungselement 1 über die Seitenführung 5 sicher abgefangen werden können.

Figur 4 zeigt eine Weiterentwicklung der Erfindung in Form eines Schwerkraftfundamentes 22 für eine Offshore-Energieerzeugungsanlage, auf die eine Windturbine oder, wie vorliegend dargestellt, eine Gezeitenturbine aufgesetzt werden kann. Dargestellt ist eine Maschinengondel 27 mit einer daran umlaufenden Wasserturbine 28 sowie einen sich daran anschließende Turmadapter 26, der auf das Kopplungselement 25 an der fundamentseitigen Stützstruktur 24 aufsetzbar ist.

Erfindungsgemäß umfasst das Schwerkraftfundament 22 ein Verankerungselement 1 mit in Ausnehmungen 4.1 - 4.8 vertikal beweglich angeordneten Schubsicherungselementen 3.1 - 3.8. Diese fahren bei der Ablage des Schwerkraftfundaments 22 auf den Gewässergrund 8 unter Beibehaltung des Bodenkontakts ein und bilden so den angepassten Bodenbereich 39 des Schwerkraftfundaments 22.

Nivelliert wird das Schwerkraftfundament durch die Hebevorrichtungen 23.1 und 23.3, die die Gewichtskraft des Schwerkraftfundaments 22 abstützen. Demnach fangen die vertikal frei beweglichen Schubsicherungselemente 3.1 - 3.8 einen wesentlichen Teil der beim Betrieb der Anlage auf das Schwerkraftfundament 22 wirkenden Querkräfte ab.

Für eine weitere Ausgestaltungsalternative kann die Standsicherheit des Schwerkraftfundaments 22 dadurch erhöht werden, dass über einen Zuführkanal 35 zur Verfüllung von Hohlräumen eine Zementmischung einem weiteren Erstellungsschritt zugeführt wird. Für diese Ausgestaltung dienen die Schubsicherungselemente 3.1 - 3.8 der initialen Standsicherung bei der Installation, bis die Zementmasse endgültig ausgehärtet ist.

Figur 5 zeigt eine Zentrier- und Führungshilfe 30 für eine Bohrung, etwa zur Ausbildung einer Monopile-Gründung. Gezeigt ist wiederum ein Fundamentelement, mit einem Betonblock 11, der als Ballastgewicht 2 und zugleich als Tragkomponente dient. Erfindungsgemäß sind die am Betonblock 11 angeordneten Schubsicherungselemente 3.1 - 3.8 mittels ihres Eigengewichts in den Ausnehmungen 4.1-4.8 vertikal frei beweglich angelegt. Diese dienen wiederum der Anpassung an den Verlauf des Gewässergrunds 8. Nach dem Nivellieren durch die Hebevorrichtungen 23.1, 23.2 kann durch das Führungsrohr 31 ein Bohrgestänge 32 mit dem Bohrkopf 33 zentriert in ein Bohrloch 34 abgesenkt werden.

Weitere Ausgestaltungen der Erfindung ergeben sich aus den nachfolgenden Schutzansprüchen. Dabei ist es insbesondere denkbar, die Seitenführungen 5 für die Schubsicherungselemente 3.1 - 3.11 so anzulegen, dass diese in einer Winkelstellung zur Absetzrichtung ausfahren. Ferner ist es möglich, die Schubsicherungselemente 3.1 - 3.11 in unterschiedliche Gruppen einzuteilen, die sich durch ihre Ausfahrrichtung sowie durch ihr Gewicht beziehungsweise ihre Ausfahrlänge oder bezüglich der Gestaltung des Kontaktbereichs zum Gewässergrund unterscheiden. Des Weiteren kann die gesamte Außenfläche des Verankerungselements 1 mit Schubsicherungselementen 3.1 - 3.11 belegt werden, wobei nur ein Teil der Schubsicherungselemente 3.1 - 3.11 in Abhängigkeit der Ablagerichtung in Kontakt zum Gewässergrund 8 tritt. Dadurch kann das Verankerungselement 1 richtungsunabhängig auf dem Gewässergrund 8 abgelegt werden, wodurch sich die Installation vereinfacht.

### Bezugszeichenliste

- 1: Verankerungselement
- 2: Ballastgewicht
- 3.1 - 3.11: Schubsicherungselement
- 4.1-4.11: Ausnehmung
- 5: Seitenführung
- 6: Gleitlagermaterial
- 7: Anschlag
- 8: Gewässergrund
- 9.1, 9.2: Befestigungselement
- 10: Kette
- 11, 11.1, 11.2: Betonblock
- 12: Wandung
- 13: erste Führungsplatte
- 14: untere Durchgangsöffnung
- 15: zweite Führungsplatte
- 16: obere Durchgangsöffnung
- 17: unterer Zylinderabschnitt
- 18: oberer Zylinderabschnitt
- 19: Kopf
- 20: Deckplatte
- 21.1, 21.2, 22.3: Anlagefläche
- 22: Schwerkraftfundament
- 23.1, 23.2: Hebevorrichtung
- 24: Stützstruktur
- 25: Kopplungselement
- 26: Turmadapter
- 27: Maschinengondel
- 28: Wasserturbine
- 29: Offshore-Energieerzeugungsanlage
- 30: Zentrier- und Führungshilfe
- 31: Führungsrohr
- 32: Bohrgestänge
- 33: Bohrkopf
- 34: Bohrloch
- 35: Zuführkanal
- 36.1 - 36.6: Herausfallsicherung
- 37.1, 37.2: Auflagepunkt
- 38: Oberseite
- 39: Bodenbereich
- 40: Rahmen

## Patentansprüche

1. Verankerungselement (1) für eine wasserbauliche Anlage mit wenigstens einem Ballastgewicht (2) zur Beschwerung, wobei das Ballastgewicht (2) einen Bodenbereich (39) umfasst;
**dadurch gekennzeichnet, dass**
das Verankerungselement (1) mehrere Schubsicherungselemente (3.1 - 3.11) umfasst, die an Seitenführungen (5) im Verankerungselement (1) frei beweglich einfahrbar angeordnet sind, sodass vor der Ablage des Verankerungselements auf einem Gewässergrund (8) die Schubsicherungselemente (3.1 - 3.11) über den Bodenbereich (39) hinausstehen und durch Herausfallsicherungen (36.1 - 36.6) gehalten werden, wobei die Schubsicherungselemente (3.1 - 3.11) bei Grundberührung lediglich mit ihrem Eigengewicht auf dem Gewässergrund (8) lasten und individuell entlang der jeweiligen Seitenführung (5) so weit einfahren, bis das Verankerungselement (1) eine Gleichgewichtsstellung einnimmt.

2. Verankerungselement nach Anspruch 1, **dadurch gekennzeichnet, dass** jedes der Schubsicherungselemente (3.1 - 3.11) innerhalb einer Ausnehmung (4.1 - 4.11) im Verankerungselement (1) angeordnet ist und die Wandungen (12) der Ausnehmungen (4.1 - 4.11) die Seitenführungen (5) bilden.

3. Verankerungselement nach einem der Ansprüche 1 oder 2, **dadurch gekennzeichnet, dass** die Seitenführungen (5) und/oder mit den Seitenführungen (5) in Kontakt tretende Teile der Schubsicherungselemente (3.1 - 3.11) mit einem Gleitlagermaterial (6) belegt sind.

4. Verankerungselement nach einem der Ansprüche 1 bis 3, **dadurch gekennzeichnet, dass** wenigstens ein Teil der Schubsicherungselemente (3.1 - 3.11) in unmittelbar seitlicher Anlage zueinander stehen, wobei die einzelnen Schubsicherungselemente (3.1 - 3.11) aneinander abgleiten können und die Seitenführung (5) durch die wechselseitigen Anlageflächen benachbart aneinander angrenzender Schubsicherungselemente (3.1 - 3.11) bewirkt wird.

5. Verankerungselement nach einem der vorhergehenden Ansprüche, **dadurch gekennzeichnet, dass** die Schubsicherungselemente (3.1 - 3.11) gegen ein Herausfallen aus dem Verankerungselement (1) gesichert sind.

6. Verankerungselement nach einem der vorhergehenden Ansprüche, **dadurch gekennzeichnet, dass** das Verankerungselement (1) wenigstens teilweise aus Faserbeton gefertigt ist.

7. Verankerungselement nach einem der vorausgehenden Ansprüche, **dadurch gekennzeichnet, dass** das Verankerungselement (1) eine Hebevorrichtung (23.1, 23.2) zur Nivellierung nach dem Absetzen auf den Gewässergrund (8) umfasst.

8. Wasserbauliche Anlage mit einem Verankerungselement nach einem der vorausgehenden Ansprüche, wobei die wasserbauliche Anlage als Schwerkraftfundament (22) für eine Offshore-Energieerzeugungsanlage (29) oder als Mooring-Block oder als Zentrier- und Führungshilfe (30) zur Erstellung einer Monopile-Gründung oder für eine Bohrung an einem Gewässergrund (8) dient.

## Claims

1. An anchoring element (1) for a hydraulic engineering installation having at least one ballast weight (2) for weighting purposes; **characterized in that** the anchoring element (1) comprises a plurality of shear-protection elements (3.1-3.11) which are arranged movably on lateral guides (5) in the anchoring element (1) such that, when the anchoring element is deposited on the bottom of a body of water (8), the shear-protection elements (3.1-3.11) bear down on the bottom of the body of water (8) under their own weight when in contact with said bottom and move individually along the respective lateral guide (5) until the anchoring element (1) assumes a position of equilibrium.

2. The anchoring element according to claim 1, **characterized in that** each of the shear-protection elements (3.1-3.11) is arranged inside a recess (4.1-4.11) in the anchoring element (1) and the walls (12) of the recesses (4.1-4.11) form the lateral guides (5).

3. The anchoring element according to one of claims 1 or 2, **characterized in that** the lateral guides (5) and/or parts of the shear-protection elements (3.1-3.11) coming into contact with the lateral guides (5) are covered with a friction bearing material (6).

4. The anchoring element according to one of claims 1 to 3, **characterized in that** at least one part of the shear-protection elements (3.1-3.11) is in direct lateral contact to one another, where the individual shear-protection elements (3.1-3.11) can slide on one another and the lateral guide (5) is effected by the alternate contact surfaces of adjoining shear-protection elements (3.1-3.11) adjacent to one another.

5. The anchoring element according to one of the preceding claims, **characterized in that** the shear-protection elements (3.1-3.11) are secured against falling out from the anchoring element (1).

6. The anchoring element according to one of the preceding claims, **characterized in that** the anchoring element (1) is at least partially fabricated from fibre reinforced concrete.

7. The anchoring element according to one of the preceding claims, **characterized in that** the anchoring element (1) comprises a lifting device (23.1, 23.2) for levelling after placement on the bottom of the body of water (8).

8. A hydraulic engineering installation having an anchoring element according to one of the preceding claims, wherein the hydraulic engineering installation serves as a gravity foundation (22) for an offshore power generating plant (29) or as a mooring block or as a centering and guidance aid (30) for erecting a monopile foundation or for a drilling on the bottom of a body of water (8).

## Revendications

1. Élément d'ancrage (1) pour une installation d'ouvrage hydraulique avec au moins une masse de lest (2) pour l'alourdir, laquelle masse de lest (2) comprend une zone de fond (39), **caractérisé en ce que** l'élément d'ancrage (1) comprend plusieurs éléments de sûreté en poussée (3.1-3.11) qui sont disposés de façon à pouvoir être introduits en étant librement mobiles sur des guides latéraux (5) dans l'élément d'ancrage (1), de telle sorte qu'avant que l'élément d'ancrage soit posé au fond de l'eau (8), les éléments de sûreté en poussée (3.1-3.11) dépassent au-dessus de la zone de fond (39) et sont retenus par des sûretés antichute (36.1-36.6), les éléments de sûreté en poussée (3.1-3.11) ne pesant que par leur poids propre sur le fond de l'eau (8) lors du contact avec le fond et rentrant individuellement le long de chaque guide latéral (5) jusqu'à ce que l'élément d'ancrage (1) prenne une position d'équilibre.

2. Élément d'ancrage selon la revendication 1, **caractérisé en ce que** chacun des éléments de sûreté en poussée (3.1-3.11) est disposé à l'intérieur d'une cavité (4.1-4.11) dans l'élément d'ancrage (1) et les parois (12) des cavités (4.1-4.11) forment les guides latéraux (5).

3. Élément d'ancrage selon l'une des revendications 1 ou 2, **caractérisé en ce que** les guides latéraux (5) et/ou des parties des éléments de sûreté en poussée (3.1-3.11) venant en contact avec les guides latéraux (5) sont revêtus d'un matériau formant un palier de glissement (6).

4. Élément d'ancrage selon l'une des revendications 1 à 3, **caractérisé en ce qu'**au moins une partie des éléments de sûreté en poussée (3.1-3.11) sont en appui latéral direct les uns sur les autres, les différents éléments de sûreté en poussée (3.1-3.11) pouvant glisser les uns sur les autres et le guide latéral (5) étant réalisé par les surfaces d'appui mutuelles d'éléments de sûreté en poussée (3.1-3.11) limitrophes les uns des autres.

5. Élément d'ancrage selon l'une des revendications précédentes, **caractérisé en ce que** les éléments de sûreté en poussée (3.1-3.11) sont retenus afin de les empêcher de tomber hors de l'élément d'ancrage (1).

6. Élément d'ancrage selon l'une des revendications précédentes, **caractérisé en ce que** l'élément d'ancrage (1) est fabriqué au moins en partie en béton avec un adjuvant fibreux.

7. Élément d'ancrage selon l'une des revendications précédentes, **caractérisé en ce que** l'élément d'ancrage (1) comprend un dispositif de levage (23.1, 23.2) pour ajuster son niveau après qu'il a été posé au fond de l'eau (8).

8. Installation d'ouvrage hydraulique avec un élément d'ancrage selon l'une des revendications précédentes, laquelle installation d'ouvrage hydraulique sert de fondation gravitaire (22) pour une installation de génération d'énergie offshore (29) ou comme bloc d'amarrage ou comme aide au centrage et au guidage (30) pour la création d'une fondation monopile ou pour un forage au fond de l'eau (8).
